# EUROPÄISCHE PATENTSCHRIFT

(11) **EP 0 387 239 B1**
(45) Veröffentlichungstag und Bekanntmachung des Hinweises auf die Patenterteilung: **15.06.1994**
(21) Anmeldenummer: 90890054.1
(22) Anmeldetag: 02.03.1990
(51) Int. Cl.: A46B 9/02

(54) **Haarbürste**
Hairbrush
Brosse à cheveux

(30) Priorität: 08.03.1989 AT 518/89
(43) Veröffentlichungstag der Anmeldung: 12.09.1990
(73) Patentinhaber: Gerhardt, Leonhardt, A-4020 Linz (AT)
(72) Erfinder: Gerhardt, Leonhardt, A-4020 Linz (AT)
(74) Vertreter: Hübscher, Helmut, Dipl.-Ing.

(56) Entgegenhaltungen:
- FR-A- 1 145 861
- US-A- 4 730 361

## Beschreibung

Die Erfindung bezieht sich auf eine Haarbürste mit einem über den gesamten Mantelbereich borstenbestückten Bürstenkörper, der einen im wesentlichen einem Segment entsprechenden Querschnitt aufweist, wobei die über den Bogenteil verteilten Borsten eine etwa zylindrische Hüllfläche bestimmen.

Haarbürsten gibt es in den verschiedensten Ausführungen, wobei meist ein flacher, einseitig mit gleich langen Borsten bestückter Bürstenkörper vorgesehen ist, welche Bürsten sich zum einfachen Glattbürsten des Haares eignen. Um das Haar eindrehen zu können, gibt es auch schon Bürstenkörper mit halbrundem oder kreisförmigem Querschnitt und über den gekrümmten Mantelbereich verteilten, gleich langen Borsten. Auf diese Bürsten, vor allem auf die Bürsten mit vollzylindrischen, über den gesamten Mantelbereich borstenbestückten Bürstenkörpern lassen sich die Haare aufwicklen und damit rundbürsten und in Wellen legen, wobei allerdings ein Glattbürsten des Haares kaum möglich ist.

Wie die US-PS 4 730 361 zeigt, sind auch schon Bürsten mit einem einseitig auf einem konvexen Querschnittsbereich borstenbestückten Bürstenkörper bekannt, wobei die Borsten in Bürstenrichtung ansteigende Höhe besitzen und auch eine keilförmig abgewinkelte Hüllfläche bestimmen können. Diese Bürsten dienen speziell zum geraden Durchbürsten der Haare, nicht aber zum Eindrehen od. dgl. Gemäß DE-OS 26 22 161 wurde weiters eine Rundbürste mit gleichmäßig über den Kreisquerschnitt verteilt angeordneten radialen Kämmen zwischen den Borsten vorgeschlagen, die zwar gleichzeitig beim Bürsten einen gewissen Kämmeffekt ergibt, aber sich wiederum nur für ein eindrehendes Bürsten wie andere Rundbürsten auch eignet. Darüber hinaus gibt es nach der AU-A-82 852/82 auch unterschiedliche Borstenträgereinsätze für flache oder zylindrische Bürstenkörper, welche konvexen, gleich lange Borsten aufnehmenden Einsätze austauschbar an den Bürstenkörpern befestigt sind. So können Flach- oder Rundbürsten entstehen, die aber nicht rundum borstenbestückt sind und sich ebenfalls immer nur für eine bestimmte Einsatzweise gut verwenden lassen.

Die FR-A 1 145 861 zeigt nun auch schon einen im Querschnitt etwa segmentförmigen Bürstenkörper, der allerdings im Bogen- und Sehnenteil jeweils gleich lange Borsten trägt und im borstenfreien Übergangsbereich zwischen Bogen- und Sehnenteil einen Kammeinsatz aufweist. Eine solche Bürste läßt sich zwar sowohl zum Glattbürsten als auch zum Eindrehen verwenden, wobei der Kamm beim Bürsten hilfreich sein kann, doch trotz des durch den Kammeinsatz bedingten Mehraufwandes bei der Bürstenherstellung bleibt die Verwendung dieser Bürste für ein formgebendes Bürsten unbefriedigend.

Um das Haar nicht nur zur Pflege zu bürsten, sondern es auch zu einer bestimmten Frisur gestalten zu können, bedarf es praktisch immer eines formenden, eindrehenden Bürstens und eines entformenden Ausbürstens, was daher bisher den Einsatz zumindest zweier verschiedener Bürsten verlangt.

Der Erfindung liegt somit die Aufgabe zugrunde, diese Mängel zu beseitigen und eine Haarbürste der eingangs geschilderten Art zu schaffen, die sich gut und geschickt handhaben läßt und für unterschiedlichste Bürstarbeiten bestens geeignet ist.

Die Erfindung löst diese Aufgabe dadurch, daß die über den Sehnenteil verteilten Borsten eine etwa keilförmig abgewinkelte Hüllfläche bilden und die Borsten im Übergangsbereich zwischen Bogen- und Sehnenteil gegenüber ihren Nachbarborsten verlängert sind. Diese Bürste erlaubt neben dem Eindrehen und dem Glattbürsten ein formgebendes Legen der Haare, wobei sich durch die keilförmige Anordnung der Borsten am Sehnenteil nicht nur ein ausgezeichneter Durchbürstungseffekt ergibt, sondern sich auch die heikelsten Haarlegebewegungen feinfühlig durchführen lassen. Dabei ist es nicht wichtig, ob dazu die Borsten entlang des Sehnenteiles eine zur Mitte hin zunehmende Länge oder bei entsprechend keilförmig abgewinkeltem Sehnenverlauf etwa gleichbleibende Länge aufweisen, sondern es kommt hauptsächlich auf die sich dadurch ergebende Lage der Borstenspitzen an. Die verlängerten Borsten im Übergangsbereich bringen eine Art Greiferwirkung mit sich, die allein und zusammen mit den zylindrisch oder keilförmig angeordneten Borsten feinste Frisierarbeiten ermöglichen. Mit ein und derselben Bürste können daher die kompliziertesten und unterschiedlichsten Frisuren hergestellt oder im umgekehrten Fall auch Frisuren ausgebürstet werden.

Besonders vorteilhaft ist es auch, wenn der Sehnenteil des Bürstenkörpers mit einer Metallauflage od. dgl. versehen ist, da diese Metallauflage schnell und einfach erwärmt werden kann und Wärme ein Glattbürsten des Haares beträchtlich erleichtert und beschleunigt.

In der Zeichnung ist der Erfindungsgegenstand an Hand einer schematischen Stirnansicht eines erfindungsgemäßen Bürstenkörpers näher veranschaulicht.

Um eine Haarbürste vielfältigst einsetzen und damit sowohl rund- als auch glattbürsten zu können, ist diese Haarbürste mit einem über den gesamten Mantelbereich borstenbestückten Bürstenkörper 1 ausgestattet, der einen im wesentlichen einem Segment entsprechenden Querschnitt 2 aufweist. Dabei besitzen die über den Bogenteil 2a verteilten Borsten 3a gleiche Länge und bestimmen eine zylindrische Hüllfläche 4a und die über den Sehnenteil 2b verteilten Borsten 3b werden zur Mitte hin immer länger und bestimmen eine etwa keilförmig abgewinkelte Hüllfläche 4b. Zur Einhaltung dieser Hüllfläche 4b könnte auch der Sehnenteil 2b selbst keilförmig und die Borsten 3b mit gleicher Länge ausgebildet sein.

Im Übergangsbereich zwischen Bogen- und Sehnenteil 2a, 2b sind die Borsten 3c gegenüber den Nachbarborsten 3a, 3b verlängert, um Strähnen besser ergreifen zu können, und, wie strichliert angedeutet, wäre es auch möglich, den Sehnenteil 2b mit einer Metallauflage od. dgl. zu versehen, um diesen zum Glattbürsten dienenden Sehnenteil der Bürste gut wärmen zu können.

## Patentansprüche

1. Haarbürste mit einem über den gesamten Mantelbereich borstenbestückten Bürstenkörper (1), der einen im wesentlichen einem Segment entsprechenden Querschnitt (2) aufweist, wobei die über den Bogenteil (2a) verteilten Borsten (3a) eine etwa zylindrische Hüllfläche (4a) bestimmen, dadurch gekennzeichnet, daß die über den Sehnenteil (2b) verteilten Borsten (3b) eine etwa keilförmig abgewinkelte Hüllfläche (4b) bilden und die Borsten (3c) im Übergangsbereich zwischen Bogen- und Sehnenteil (2a, 2b) gegenüber ihren Nachbarborsten (3a, 3b) verlängert sind.

2. Haarbürste nach Anspruch 1, dadurch gekennzeichnet, daß der Sehnenteil (2b) des Bürstenkörpers (1) mit einer Metallauflage (5) od. dgl. versehen ist.

## Claims

1. A hairbrush having a brush body (1) equipped with bristles over the entire area of the generated surface and comprising a substantially segmental cross-section (2), the bristles (3a) which are distributed over the arcuate part (2) defining a substantially cylindrical envelope surface (4a), characterised in that the bristles (3b) distributed over the chord part (2b) form an envelope surface (4b) bent substantially wedge-fashion and the bristles (3c) in the transition zone between the arc and chord parts (2a, 2b) are lengthened in comparison with their neighbouring bristles (3a, 3b).

2. A hairbrush according to claim 1, characterised in that the chord part (2b) of the brush body (1) is provided with a metal coating (5) or the like.

## Revendications

1. Brosse à cheveux, avec un corps de brosse (1), équipé de soies sur l'ensemble de la zone d'enveloppe et présentant une section transversales (2) correspondant sensiblement à un secteur, les soies (3a), réparties sur la partie arquée (2a), constituant une surface d'enveloppe (4a) à peu près cylindrique
caractérisée en ce que les soies (3b) réparties sur la partie corde (2b) forment une surface d'enveloppe (4b) anguleuse, à la façon d'un coin, et les soies (3c) situées dans la zone de transition entre partie arquée et partie corde (2a, 2b), étant prolongées par rapport à leurs soies (3a, 3b) voisines.

2. Brosse à cheveux selon la revendication 1,
caractérisée en ce que la partie corde (2b) du corps de brosse (1) est pourvu d'un garnissage métallique (5) ou analogue.
